# EUROPÄISCHE PATENTSCHRIFT

(11) **EP 0 794 304 B1**
(45) Veröffentlichungstag und Bekanntmachung des Hinweises auf die Patenterteilung: **22.12.1999**
(21) Anmeldenummer: 97103769.2
(22) Anmeldetag: 06.03.1997
(51) Int. Cl.: E05B 1/00, E05B 65/10

(54) **Verbesserte niederdrückbare Antipanik-Stange für Nottüren**
Improved depressable antipanic-bar for emergency doors
Barre anti-panique enfonçable améliorée pour porte de sortie de secours

(30) Priorität: 06.03.1996 ES 9600574 U
(43) Veröffentlichungstag der Anmeldung: 10.09.1997
(73) Patentinhaber: Talleres De Escoriaza, S.A. (TESA), 20300 Irun (Guipuzcoa) (ES)
(72) Erfinder: Ruano Aramburu, Luis Angel, San Sebastian (Guipuzcoa) (ES)
(74) Vertreter: Feldkamp, Rainer, Dipl.-Ing.

(56) Entgegenhaltungen:
- US-A- 4 083 590
- US-A- 4 545 606
- US-A- 4 624 490
- US-A- 4 796 931
- US-A- 4 961 330

## Beschreibung

### Gebiet der Erfindung

Die Stange, auf die sich der Gegenstand der vorliegenden Erfindung bezieht, ist die von Antipanik-Stangen, die über die Breite einer Nottür eingebaut sind und die durch eine stationäre Halbstange oder einen Träger mit U-förmigem Querschnitt, der auf der Innenseite der Tür verankerbar ist, und durch eine aktive bewegliche Halbstange oder Druckstange gebildet sind, die ebenfalls einen U-förmigen Querschnitt aufweist und die senkrecht zu der Tür beweglich ist, wobei sie gegenüberliegend zu dem Träger und zwischen den Seitenwänden dieses U-förmigen Trägers ausgerichtet befestigt ist, wobei der Träger und die Druckstange miteinander über eine Anzahl von Winkelhebeln beweglich verbunden sind, die beim Übergang von der nicht niedergedrückten zur niedergedrückten Stellung der Druckstange die Längsverschiebung einer Zugstange hervorrufen, die ihrerseits das Öffnen eines zugehörigen Einbau- oder Anbau-Schlosses betätigt, das einen oder mehrere Sperriegel gegenüber dem Rahmen der Nottür aufweist.

Die Erfindung ergibt Verbesserungen in mehrfacher Hinsicht, insbesondere hinsichtlich der Möglichkeit, daß die neue Antipanik-Druckstange an die Breitenabmessungen der Nottür anpaßbar ist.

### Stand der Technik

Auf dem Gebiet der vorliegenden Erfindung ist keine Antipanik-Stange bekannt, die als solche Einrichtungen enthält, die dazu bestimmt sind, ihre Anpassung in Längsrichtung an die Breite der Tür zu ermöglichen, wenn die Stange mit einer vorgegebenen Länge hergestellt wurde.

Daher ist es derzeit erforderlich, daß derartige Antipanik-Druckstangen mit unterschiedlichen Längen hergestellt werden und daß zum Zeitpunkt des Einbaus aus diesen diejenige ausgewählt wird, die in jedem Fall am besten an die Breite der Nottür anpaßt ist.

Dies reicht einerseits nicht aus, um Breiten der Tür zu ermöglichen, für die eine Abmessung der Stange zu groß ist, während die nachfolgend kleinere des Bereiches in unerwünschter Weise zu klein ist, und andererseits ist die Herstellung eines Bereiches von gestaffelten Längen hinsichtlich der Herstellung, der Lagerhaltung, des Vertriebs, des Einbaus und des Austausches kostspielig und ineffektiv.

Weiterhin ermöglicht bei den bekannten Stangen die Führung der Druckstange im Inneren des Trägers eine gewisse Querbeweglichkeit, wobei die Einstellung mit größerer Genauigkeit erfolgt, als dies erwünscht ist, was zu der Abnutzung der Oberflächenendbearbeitung mit erheblicher Qualität führt, die die Druckstangen in vielen Fällen aufweisen sollten, um zu ihrer Umgebung passen, die in vielen Fällen eine angenehme Dekoration aufweist. Es ist daher erwünscht, irgendwelche Einrichtungen zu schaffen, die eine genauere Ausrichtung der Bewegung der Druckstange ermöglichen, was zu einer Wirkungsweise mit größerer Präzision, Wirksamkeit und Zuverlässigkeit führt.

Ein weiteres Problem bei derartigen Stangen besteht darin, daß sie häufig an Türen angebracht werden, die vorgefertigte Öffnungen für die unterschiedlichen Möglichkeiten der Einfügung von Schlössers aufweisen. Wenn die Stange als solche diese Öffnungen nicht verdeckt, ist es erforderlich, eine Zierblech vorzusehen, das zwischen der Stange und der Tür angeordnet ist, was der Grund dafür ist, daß der U-förmige Träger der Stange an dem dem Schließblech benachbarten Ende an seiner Unterseite eine Stufe aufweist, die dazu bestimmt ist, den erforderlichen Abstand von der Tür für die Anordnung dieses Zierbleches zu schaffen. Dieses Problem entsteht insbesondere dann, wenn die Stange auf einer nicht mechanisch vorbearbeiteten Tür eingebaut werden soll, wobei es nicht erforderlich ist, ein Zierblech zu verwenden und die Anordnung eines derartigen Zierbleches unnötige Kosten verursacht, während sich bei Fortlassen eines derartigen Zierbleches zwischen der Stange und der Tür ein ästhetisch unbefriedigender Abstand ergibt, was weiterhin für die robuste Befestigung der Stange an der Tür nachteilig ist und einen unerwünscht einfachen Zugang an den Vierkant zur Übertragung der Betätigung ermöglicht, wenn das Schloß versenkt eingebaut ist.

Ein weiterer, bei bekannten Stangen festgestellter Nachteil besteht darin, daß die Winkelhebel untrennbar mit der Druckstange verbunden sind, was die Herstellung des Produktes hinsichtlich der Möglichkeit beschränkt, unterschiedliche Arten von Oberflächenendbearbeitungen und Farben anzubieten.

### Erläuterung der Erfindung und der Vorteile

Die neuartige Antipanik-Druckstange weist vorteilhafte Lösungen für diese Probleme auf und zwar in Verbindung mit weiteren Verbesserungen, nämlich: - einem besserem Umwandlungswirkungsgrad der Wirkung der Winkelhebel auf die Verschiebung der Zugstange;
- einer wirkungsvolleren Führung der Bewegung einer verschiebbaren Platte, die direkt durch die Zugstange betätigt wird und ihrerseits die Öffnungsdrehbewegung des Schlosses betätigt;
- einem neuen Mechanismus zum Festlegen der Position der Druckstange; - und einer elektromechanische Einrichtung zur Erzeugung eines elektrischen Signals bei jeder Druckbetätigung der Stange.

Gemäß einem ersten wichtigen Merkmal der Erfindung ist an dem Ende der Stange, das von dem Schließblech der Tür am weitesten entfernt ist, eine erste Abdeckkappe vorgesehen, die in ausgerichteter Weise die Seiten und die Stirnseite des Endabschnittes der Stange umschließt, wobei diese erste Kappe in lösbarer Weise an einer Platte befestigt ist, die seitlich zwischen den Seitenwänden des Trägers geführt ist, wobei diese Platte auf dem Boden des eigentlichen Trägers gleiten kann und diese verschiebbare Platte einen längsverlaufende Nut aufweist, durch die eine Befestigungsschraube hindurchläuft, die in diejenige einer Vielzahl von in dem Boden des Trägers ausgebildeten Bohrungen eingeschraubt ist, die dem Ende dieser Stange am nächsten liegt, wobei diese Bohrungen in Längsrichtung mit einem Abstand voneinander angeordnet sind, der vorzugsweise gleich der wirksamen Länge der Nut der verschiebbaren Platte ist, und wobei sich diese Bohrungen in einem Endteil der Stange befinden, der frei von jedem anderen Mechanismus ist. Jeder dieser Bohrungen ist ein Paar von seitlich hierzu liegenden längsverlaufenden Schiebeschlitzen zugeordnet, wobei diese beiden Nuten, die der am weitesten außen liegenden Bohrung zugeordnet sind, am abgeschnittenen Rand des Trägers offen sind und in Längsrichtung mit ersten Öffnungen ausgerichtet werden können, die in der verschiebbaren Platte für erste Befestigungsschrauben des Trägers an der Tür vorgesehen sind. Diese erste Kappe kann eine maximale Länge für das Abdecken der Stange ergeben, die größer als die wirksame Länge der Nut in der verschiebbaren Platte ist.

Aufgrund dieser Konstruktion reicht es aus, eine einzige Länge der Stange herzustellen, die der größten vorgesehen Breite der Tür abzüglich der Abmessung der längsverlaufenden Nut der verschiebbaren Platte entspricht, die mit der ersten Kappe verbunden ist, wobei diese Abmessung genau die ist, um die die Stange in Längsrichtung gegenüber der Befestigungsschraube verlängerbar ist, die in der am weitesten außenliegenden Bohrung von den möglichen Bohrungen eingeschraubt ist. Wenn die erforderliche Länge der Stange kleiner als diejenige ist, die sich ergibt, wenn die erste Kappe vollständig eingeschoben ist, so wird die Stange um eine Abmessung gekürzt, die einem Vielfachen der Abmessung der längsverlaufenden Nut entspricht, was im übrigen von dem möglichen Bohrungen derjenigen entspricht, die die am weitesten außenliegende Position einnimmt und in der die betreffende Befestigungsschraube angeordnet wird, die in einer beliebigen Position der Längsnut befestigt werden kann oder die die gleiche ist, die bei einem beliebigen Ausmaß der längsverlaufenden Ausschiebebewegung der ersten Kappe zwischen den Enden der längsverlaufenden Nut liegt. Der Vorgang des Abschneidens ist einfach und wirtschaftlich und, wie dies angegeben wurde, beeinflußt dies weder die Betriebsweise der Stange noch deren Fabrikation, weil sich keine Mechanismen in diesem Abschnitt der Stange befinden. Die längsverrlaufende Erstreckung dieses Abschnittes der Stange ist derjenige, der dem entspricht, um den Bereich zwischen der breitesten und schmalsten Nottür abzudecken, und die Anzahl und der Abstand der Bohrungen kann nach Zweckmäßigkeit festgelegt werden, und zwar ebenso wie die längsverlaufende Erstreckung der ersten Kappe und der längsverlaufenden Nut der verschiebbaren Platte.

Es kann abschließend festgestellt werden, daß es die neuartige Konstruktion mittels des einfachen Vorganges des Abschneidens der Stange in denjenigen Fällen, in denen dies erforderlich ist, ermöglicht, ein einziges Maß der Stange herzustellen, die eine einwandfreie Anpaßbarkeit an die verschiedenen Breiten der Nottüren aufweist, wobei die Herstellung, die Vorratshaltung, der Vertrieb, der Einbau und der Ersatz erleichtert wird, wobei weiterhin keine Herstellungsmittel erforderlich sind, die von denen verschieden sind, die für die Herstellung einer derartigen üblichen Stange dieser Art zur Verfügung stehen.

Um eine einwandfreie Führung der Druckstange in der neuartigen Stange zu erzielen, weist diese Druckstange eine ausgerichtete zusätzliche Führung an den Endabschnitten auf, die nach dem Einbau der Stange immer durch Abschlüsse verdeckt sind. Zu diesem Zweck ist gemäß der Erfindung eine zweite Kappe vorgesehen, die in lösbarer Weise an dem Ende der Stange befestigt ist, die der ersten Kappe gegenüberliegt. Die ersten und zweiten Kappen weisen in ihrem Inneren jeweilige Rippen auf, die sich senkrecht zu der Tür erstrecken und die gegenüberliegend zueinander jeweils eine an einer jeweiligen Seitenwand der Kappen in einem Bereich dieser Seitenwände angeordnet sind, die in größerem oder kleinerem Ausmaß von dem jeweiligen Ende der Druckstange überdeckt ist, wenn sich diese in ihrem nicht niedergedrückten Zustand befindet. Diese Überdeckung ergibt sich weiterhin in einer beliebigen Längsposition bezüglich der ersten Kappe gegenüber der Stange, und die Rippen weisen jeweilige Stirnflächen parallel zu den Seiten der Druckstange auf, wobei diese Stirnflächen einer jeweiligen Kappe einander mit einem Abstand gegenüberstehen, der der Außenbreite der Seitenwände der Druckstange mit einem Spiel entspricht. Diesen Stirnflächen gehen weiterhin Abschrägungen voran, die an ihrem Ende in die jeweiligen Stirnflächen übergehen und die an ihrem Anfang einen Durchlaß bilden, der die Außenbreite der Druckstange überschreitet. Auf diese Weise ergibt sich eine einwandfreie gleitende Ausrichtung bei der Bewegung der Druckstange, die andererseits ein ausreichendes Spiel zwischen der Druckstange und dem Träger aufrechterhält, damit sich keine Abnutzung der Oberflächenendbearbeitung der Druckstange ergibt.

Ein weiteres Merkmal der neuartigen Stange besteht darin, daß der Träger eine Stufe aufweist, die ihn von der Ebene der Tür an dem Ende der Stange trennt, die dem Schließblech am nächsten liegt, wobei gemäß der Erfindung eine Zusatzplatte vorgesehen ist, die an den Außenumriß dieses Trägers angepaßt ist und eine Dicke aufweist, die gleich der von der Stufe überbrückten Höhe ist, wobei diese Zusatzplatte zweite und dritte Öffnungen und eine Mittelöffnung aufweist. Die zweiten Öffnungen sind für zweite Befestigungsschrauben für die Zusatzplatte an dem Träger vorgesehen, während die dritten Öffnungen für dritte Schrauben zur Befestigung der aus dem Träger und der Zusatzplatte bestehenden Einheit an der Tür vorgesehen sind, und die Mittelöffnung dient für den Durchgang des Vierkantes, der die Nuß im Fall der Anwendung der Stange für die Betätigung eines Einsteckschlosses betätigt.

Wie dies aus dem Vorstehenden hervorgeht, kann diese einfache und wirtschaftliche Zusatzplatte die übliche und kostspielige Zierplatte in denjenigen Fällen ersetzen, in denen die Verwendung einer derartigen Zierplatte zum Verschließen von vorher in der Tür angebrachten Öffnungen nicht erforderlich ist, sondern lediglich eine Ausfüllung der Stufe erforderlich ist, die der Träger der Stange für eine derartige Zierplatte aufweist.

Ein weiteres wesentliches Merkmal besteht darin, daß die Winkelhebel durch erste und zweite Schenkel gebildet sind, von denen der erste Schenkel ein erstes Gelenk, das an der Druckstange befestigt ist, und ein zweites Gelenk aufweist, das entlang der Breite eines Kanals verschiebbar ist, während der zweite Schenkel erste und zweite Gelenke aufweist, die an dem ersten Schenkel bzw. an dem Träger befestigt sind, wobei sich gemäß der Erfindung der genannte Kanal in Längsrichtung schräg leicht aufsteigend zwischen den Positionen des zweiten Gelenkes des ersten Schenkels erstreckt, die den nicht niedergedrückten und niedergedrückten Zuständen der Stange entsprechen .

Auf diese Weise ist es möglich, einen größeren Hub der Zugstange (der in eine Betätigungsdrehung für den Schloßmechanismus umwandelbar ist) zu erzielen, wobei die Richtung der Bewegung der Druckstange senkrecht zum Träger gehalten wird und damit die Abmessungen der Stange aufrechterhalten werden.

Gemäß der Erfindung ist eine lösbare Verbindung zwischen den Winkelhebeln und der Druckstange vorgesehen, wobei das erste Gelenk des ersten Schenkels dieser Winkelhebel in einer Flanschplatte ausgebildet sind, die vierte Öffnungen zur Anordnung von vierten Befestigungsschrauben aufweist, die von der eigentlichen Druckstange lösbar sind, wobei diese Befestigungsschrauben im nicht niedergedrückten Zustand der Stange über fünfte Öffnungen zugänglich sind, die im Boden des U-förmigen Trägers ausgebildet sind. Auf diese Weise ist die Herstellung des Produktes wesentlich flexibler und ermöglicht es in einfacher Weise, daß die Stangen zu einem beliebigen Zeitpunkt mit irgendeiner Oberflächenendbearbeitung oder Farbe versehen werden, wie dies gefordert ist, wobei eine Menge von vollständig gleichen Mechanismen hergestellt werden kann, worauf die eine oder die andere Druckstange gemäß dem Geschmack des Kunden bei jeder Anforderung eingefügt werden kann, ohne daß es erforderlich ist, einen Vorrat an Druckstangen in jeder Farbe und Oberflächenendbearbeitung verschiedener Art vorzuhalten. Diese Zerlegbarkeit ergibt in Verbindung mit der Möglichkeit der bereits genannten Längenanpassung für die neuartige Stange eine Vielseitigkeit, die bisher auf diesem Gebiet unbekannt war.

Andererseits erfolgt gemäß der Erfindung die Betätigung des Schlosses über die Zugstange mit Hilfe einer verschiebbaren Platte, in der ein längsverlaufender Schiebeschlitz vorgesehen ist, der in einstellbarer Weise durch einen Stift durchquert wird, der am Boden des Trägers befestigt ist. Auf diese Weise ergibt sich eine einwandfreie Führung der längsgerichteten Betätigung, die dazu bestimmt ist, in eine Drehbetätigung für den Schloßmechanismus umgewandelt zu werden, so daß diese Betätigung hinsichtlich ihrer Wirksamkeit und Zuverlässigkeit verbessert wird.

Gemäß einem weiteren Merkmal der Erfindung ist in der zweiten Kappe ein Exzenter vorgesehen, der mit einer Drehachse verkeilc ist, die senkrecht zu der Tür gerichtet ist und die an der Stirnfläche der zweiten Kappe einen Drehbetätigungskopf aufweist. Dieser Exzenter kann zwischen einer Abschaltstellung im Inneren der zweiten Kappe und einer ausgefahrenen Stellung verdreht werden, die in der Bewegungsbahn beim Niederdrücken der Druckstange und an einer Stelle hiervon liegt, die gerade jenseits der niedergedrückten Stellung der Druckstange liegt, in der das Öffnen des Schlosses bewirkt wurde. Dieser Exzenter ist schwimmend mit Hilfe einer Feder befestigt, die auf der Achse zwischen dem eigentlichen Exzenter und dem Ende dieser Achse befestigt ist, die dem Betätigungskopf gegenüberliegt. Dies ist ein neuer und einfacher Mechanismus, der dazu bestimmt ist, die niedergedrückte Stellung der Druckstange für den Fall festzuhalten, daß es erwünscht ist, daß das Schloß dauernd geöffnet ist, so daß dauernd Personen durch die Tür hindurchgehen können und so daß unnötige aufeinanderfolgende Betätigungen des Schlosses vermieden werden. Zu diesem Zweck drückt man auf die Druckstange, worauf der Exzenter in die aktive Stellung bewegt wird, wodurch die Druckstange ihrer niedergedrückte Stellung beibehalten kann.

### Zeichnungen und Bezugsziffern

Zum besseren Verständnis der Eigenart der vorliegenden Erfindung ist in den beigefügten Zeichnungen eine bevorzugte gewerbliche Ausführungsform dargestellt, die von ausschließlich erläuternder, beispielhafter Art ohne jede Beschränkung ist.
- Fig. 1: zeigt eine Stange (3-4) gemäß der Erfindung bei Betrachtung in einem Schnitt, der durch eine Mittelebene senkrecht zur Tür (1) und entsprechend der in Fig. 2 gezeigten Schnittlinie (40) gegeben ist.
- Fig. 2: zeigt die Stange (3-4) entsprechend dem Schnitt, der sich aus der Schnittlinie (41) nach Fig. 1 ergibt.
- Fig. 3: zeigt die zweite Kappe (27) in einer Vorderansicht von der Seite der Verbindung mit der Stange (3-4).
- Fig. 4: zeigt teilweise den Schnitt entlang der Schnittlinie (42) nach Fig. 3.
- Fig. 5: zeigt in Vergrößerung und teilweise den Schnitt entlang der Schnittlinie (43) nach Fig. 4, wobei ein entsprechender Endteil der Druckstange (4) eingefügt ist.
- Fig. 6: entspricht der Fig. 3, bezieht sich jedoch auf die erste Kappe (8).
- Fig. 7: entspricht der Fig. 4, entspricht jedoch einem Schnitt entlang der Schnittlinie (44) der Fig. 6.
- Fig. 8: entspricht der Fig. 5, bezieht sich jedoch auf den Schnitt entlang der Schnittlinie (45) nach Fig. 7.
- Fig. 9: zeigt vergrößert die Einzelheit (46), die in Fig. 1 mit einem Kreis umgeben ist, wobei strichpunktiert die zurückgeschobene Stellung der ersten Kappe (8), wie sie in der Fig. 1 zu erkennen ist, und mit durchgezogenen Linien die maximal ausgeschobene Position dieser ersten Kappe 8 gezeigt ist.
- Fig. 10: ist der Schnitt entlang der Schnittlinie (47) nach Fig. 9.
- Fig. 11: ist eine der Fig. 10 ähnliche Ansicht, die den Teil der Stange (3-4) benachbart zur ersten Kappe (8) zeigt, wobei drei Sätze von Bohrungen (12) und Paare von Schlitzen (13) für die Längenanpassung durch Verkürzen der Stange gezeigt sind und wobei in durchgezogenen und strichpunktierten Linien die jeweiligen Positionen des Zurückschiebens bzw. Ausschiebens der ersten Kappe (8) gezeigt sind.
- Fig. 12: ist ähnlich der Fig. 11 nach dem Abschneiden eines ersten Abschnittes der Stange (3-4), der zwischen den äußersten Bohrungen (12) und den nachfolgenden Bohrungen nach Fig. 11 liegt.
- Fig. 13: ist ähnlich der Fig. 12, wobei jedoch nochmals ein zweiter Abschnitt der Stange (3-4) entfernt wurde, der sich bis zu den letzten der Bohrungen (12) erstreckt.
- Fig. 14: ist eine vergrößerte und weggebrochene Ansicht der Fig. 1, die sich auf den Abschnitt der Stange (3-4) bezieht, der zwischen der zweiten Kappe (27) und gerade jenseits des Winkelhebels (5,6) liegt, der der ersten Kappe (8) am nächsten liegt, wobei in dieser Figur im Schnitt die Zusatzplatte (17) in ihrer Anordnung für die Montage sowie zweite Schrauben (32) gezeigt sind.
- Fig. 15: zeigt in Draufsicht die Zusatzplatte (17) nach Fig. 14.
- Fig. 16: zeigt einen Teilschnitt der Fig. 14, der entlang der Schnittlinie (48) nach Fig. 14 verläuft.
- Fig. 17: zeigt in Vergrößerung die Einzelheit (49), die mit einem Kreis in Fig. 14 umgeben ist.
- Fig. 18: zeigt in Vergrößerung die Einzelheit (50), die mit einem Kreis in Fig. 14 umgeben ist.
- Fig. 19: entspricht der Einzelheit (51), die mit einem Kreis in Fig. 14 umgeben ist.
- Fig. 20: ist ähnlich der Fig. 19 und zeigt das Festhalten der niedergedrückten Position.
- Fig. 21: ist ähnlich der Fig. 20 und zeigt die niedergedrückte Position, wenn sich der Exzenter (28) in seiner Betriebsstellung oder vorspringenden Stellung befindet.

In diesen Figuren sind die folgenden Bezugsziffern angegeben:
1 .- Tür
2 .- Schloß
3 .- Stationäre Halbstange oder U-förmiger Träger
4 .- Bewegliche Halbstange oder Druckstange
5 .- Erster Schenkel der Winkelhebel
5a.- Erstes Gelenk des ersten Schenkels 5
5b.- Zweites Gelenk des ersten Schenkels 5
6 .- Zweiter Schenkel der Winkelhebel
6a.- Erstes Gelenk des zweiten Schenkels
6b.- Zweites Gelenk des zweiten Schenkels 6
7 .- Zugstange
7a.- Endteil der Zugstange 7
8 .- Erste Kappe
9 .- Verschiebbare Platte
10 .- Längsverlaufende Nut
11 .- Befestigungsschraube
12 .- Bohrung
13 .- Längsverlaufender Schiebeschlitz
14 .- Erste Öffnungen
15 .- Erste Spannschrauben
16 .- Stufe
17 .- Zusatzplatte
18 .- Zweite Öffnungen
19 .- Dritte Öffnungen
20 .- Mittelöffnung
21 .- Vierkant
22 .- Elektrischer Mikroschalter oder 'Mikro'
23 .- Schrägverlaufender Kanal
24 .- Verschiebbare Platte
25 .- Längsverlaufender Schiebeschlitz
26 .- Stift
27 .- Zweite Kappe
28 .- Exzenter
29 .- Drehachse
30 .- Betätigungskopf der Achse 29
31 .- Feder
32 .- Zweite Spannschrauben
33 .- Dritte Spannschrauben
34 .- Rippen in der ersten Kappe 8
34a.- Vorderkante der Rippen 34
34b.- Abschrägung der Rippen 34
35 .- Rippen der zweiten Kappe 27
35a.- Vorderkante der Rippen 35
35b.- Abschrägung der Rippen 35
36 .- Flanschplatte
37 .- Vierte Öffnungen
38 .- Vierte Schrauben
39 .- Fünfte Öffnungen
40-45 .- Schnittlinien
46 .- Vergrößerte Einzelheit
47 .- Schnittlinie
48 .- Schnittlinie
49-51 .- Vergrößerte Einzelheiten

### Erläuterung einer bevorzugten Ausführungsform

Unter Bezugnahme auf die bereits angegebenen Zeichnungen und Bezugsziffern ist in den beigefügten Zeichnugen eine bevorzugte Ausführungsform einer neuartigen niederdrückbaren Antipanik-Stange gezeigt, die (Fig. 1 und 2) durch den U-förmigen Träger (3), der mit seinem Boden auf der Rückseite der Tür (1) befestigt ist, und durch die Druckstange (4) oder die aktive Halbstange gebildet ist, die beweglich mit dem Träger (3) über mehrere gleiche Winkelhebel (5-6) verbunden ist, die eine lösbare Verbindung mit der Druchstange (4) aufweisen und durch folgende Teile gebildet sind: einen ersten Schenkel (5), der ein erstes Gelenk (5a), das an der Druckstange (4) befestigt ist, und eine zweites Gelenk (5b) aufweist, das in Längsrichtung verschiebbar ist und die Mitnahme einer Zugstange (7) hervorruft, die über eine verschiebbare Platte (24) die Drehung des Vierkants (21) bewirkt, der das Öffnen des Schlosses (2) hervorruft; und einen zweiten Schenkel (6), der ein erstes Gelenk (6a) und ein zweites Gelenk (6b) aufweist, die jeweils an dem ersten Schenkel (5) bzw. an dem Träger (3) befestigt sind.

An ihrem von dem Schließblech der Tür am weitesten entfernten Ende oder an dem Scharnierende der Tür weist die Stange (3-4) Einrichtungen zur Anpassung in Längsrichtung durch teleskopartiges Ausfahren (Fig. 9 und 10) einer ersten Endkappe (8) auf, wobei diese Anpassung in Längsrichtung durch ein- oder mehrmaliges Abschneiden (Fig. 11 bis 13) der Stange (3-4) erfolgen kann. Dies ist dadurch möglich, daß die erste Kappe (8) in lösbarer Weise an der verschiebbaren Platte (9) befestigt ist, in der die längsverlaufende Nut (10) ausgebildet ist, die bezüglich einer Befestigungsschraube (11) verschiebbar ist, die die Nut (10) durchläuft und in eine Bohrung (12) im Boden des Trägers (3) eingeschraubt ist und irgendeine beliebige Position zwischen den Enden dieser Nut (10) festlegen kann, wodurch sich eine Möglichkeit der Veränderung in Längsrichtung ergibt, wie dies in den Figuren 9 und 10 gezeigt ist. Es sind mehrere Bohrungen (12) vorgesehen, die in Längsrichtung einen gegenseitigen Abstand aufweisen, der das gleiche Maß wie die Nut (10) aufweist, wodurch eine Möglichkeit der kontinuierlichen Längenänderung erzielt wird, wie dies in den Fig. 11 bis 13 gezeigt ist: ausgehend von einer Stange (3-4) (Fig. 11), die die Länge aufweist, die für die maximal vorgesehene Breite der Tür (1) abzüglich der Länge der Nut (10) ausreicht, was die Möglichkeit der längsgerichteten Verlängerung für dieses Maß der Stange (3-4) darstellt, erfolgt, wenn die Tür (1) eine Stange (3-4) mit geringerer Länge als das kleinere Maß erfordert, das im ersten Fall erzielbar ist, ein Verkürzen der Stange (3-4) genau in Längenabschnitten, die gleich der Länge der Nut (10) sind, wodurch das Ergebnis erreicht wird, das in Fig. 12 gezeigt ist, in der man über eine Veränderung der Länge gleich der Länge der Nut (10) verfügt, wobei man mit dem gleichen Vorgang zum Fall der Fig. 13 gelangt, usw., derart, daß das Abschneiden der Stange (3-4) derart, daß die eine oder die andere der Vielzahl der Bohrungen (12) wirksam wird, eine Grobanpassung der Länge der Stange (3-4) an die spezielle Breite jeder Tür (1) ermöglicht, in der die Stange eingebaut wird, während die Feineinstellung auf jede Tür (1) im Bereich der Längenveränderung erfolgt, die die Nut (10) ermöglicht, entlang der irgendeine Position mit Hilfe der Befestigungsschraube (11) ermöglicht wird, die in die entsprechende Bohrung (12) eingeschraubt wird. Jeder Bohrung (12) ist ein Paar von längsverlaufenden Schiebeschlitzen (12) zugeordnet, die, wenn sie die Extremstellung oder Betriebsstellung einnehmen, zur Schnittebene des Trägers (3) offen sind, um die Anordnung und das Festziehen von ersten Spannschrauben (15) zu ermöglichen, die die Befestigung der Stange (3-4) an der Tür (1) über die ersten Öffnungen (14) ermöglichen, die in der verschiebbaren Platte (9) vorgesehen sind.

Sowohl die erste Kappe (8) als auch eine zweite Kappe (27), die am gegenüberliegenden Ende der Stange (3-4) angeordnet ist, sind mit Mitteln versehen, zwischen denen die Enden der Druckstange (4) mit hoher Präzision verschiebbar eingestellt sind, damit das Niederdrücken dieser Druckstange präziser, wirkungsvoller und zuverlässiger erfolgt, wobei ein Spiel gegenüber den Seitenwänden des Trägers (3) verbleibt, das ausreicht, um jede Reibung zu vermeiden, die die Oberflächenendbearbeitung beeinträchtigen könnte. Diese Mittel sind in den Fig. 3 bis 5 für die zweite Kappe (27) und in den Fig. 6 bis 8 für die erste Kappe (8) ausführlich gezeigt. Diese Einstellmittel bewirken eine Führung der Hin- und Herbewegung zwischen den nicht niedergedrückten und niedergedrückten Stellungen der Druckstange (4) und bestehen aus einem Paar von gegenüberliegenden Rippen (34 und 35), die zwischen den beiden Seitenwänden der ersten Kappe (8) bzw. der zweiten Kappe (27) ausgebildet sind, wobei diese Rippen (34, 35) durch die Vorderkanten (34a, 35a) gebildet sind, zwischen denen sich eine jeweilige Anpassung an die Breite der Druckstange (4) ergibt, wobei weiterhin Abschrägungen (34b, 35b) vorgesehen sind, die die Erweiterung auf diese Vorderkanten (34a, 35a) erleichtern.

Um die Anordnung eines kostspieligen Zierbleches zu vermeiden, wenn dies nicht absolut erforderlich ist, um Vorbearbeitungen der Tür (1) abzudecken, und um gleichzeitig einen einwandfreien Sitz des Trägers (3) an dem dem Schloß (2) entsprechenden Ende sicherzustellen, ist die Anbringung einer Zusatzplatte (17) vorgesehen, die die Stufe (16) in einer einfachen und wirtschaftlichen Weise kompensiert. Diese Zusatzplatte ist mit zweiten Öffnungen (18), in denen zweite Schrauben (32) die Befestigung an dem Träger (3) bewirken, mit dritten Öffnungen (19) für dritte Schrauben (33), die die gesamte Einheit an der Tür (1) befestigen, und mit einer Mittelöffnung (20) für den Durchgang des Vierkants (21) versehen.

Um die Verschiebung (Fig. 16) der verschiebbaren Platte (24) zu führen, weist diese einen längsverlaufenden Schiebeschlitz (25) auf, der in einstellbarer Weise von einem Stift (26) durchlaufen wird, der an dem Träger (3) befestigt ist.

Um eine größere Längsverschiebung der Zugstange (7) bei gleichen Winkelhebeln (5-6) und Abmessungen der Stange (3-4) zu erzielen, wird die Verbesserung (14) eingeführt, bei der das zweite Gelenk (5b) des ersten Schenkels (5) der Winkelhebel (5-6) sich entlang eines Kanals verschiebt, der leicht schräg aufsteigend bezüglich des Hubes der Druckstange verläuft.

Um die Zerlegbarkeit der Druckstange (4) gegenüber den Winkelhebeln (5-6) zu erzielen, liegt das erste Gelenk (5a) des ersten Schenkels (5) in einer Flanschplatte (36), die mit vierten Öffnungen (37) zur Befestigung an der Druckstange mit Hilfe von vierten Schrauben (38) versehen ist, die (Fig. 17) über jeweilige fünfte Öffnungen betätigbar sind, die im Boden des Trägers (3) angeordnet sind.

Die Zugstange (7) weist (Figur 18) einen Endteil (7a) derart auf, daß bei einer Längsverschiebung, die durch das Niederdrücken der Druckstangee (4) hervorgerufen wird, dieser Endteil (7a) einen elektrischen Mikroschalter oder "Mikro" (22) betätigen kann. Auf diese Weise erzeugt jedes Niederdrücken der Stange (3-4) ein elektrisches Signal, das für viele Zwecke ausnutzbar ist (Durchgangszählung, Betätigung von Alarmsignalen, Betätigung von Steuereinrichtungen, usw.).

Um die niedergedrückte Stellung (Fig. 19 bis 21) aufrechtzuerhalten, ist der Exzenter (28) vorgesehen, der auf der Drehachse (29) befestigt ist und beispielsweise über den Kopf (30) (oder mit einem über einen üblichen oder speziellen Schlüssel betätigbaren Zylinder) in Drehung antreibbar ist. Dieser Exzenter (28) ist schwimmend mit Hilfe der Feder (31) befestigt. Wenn sich die Stange (3-4) in der normalen Betriebsweise befindet, ist der Exzenter (18) in eine unwirksame Stellung gedreht (Fig. 19). Wenn man die Blockierung hervorrufen will, so wird die Druckstange (4) niedergedrückt und der Exzenter (28) auf seine aktive oder vorspringende Stellung gedreht (Fig. 20). Die normale Betriebsweise kann nicht dadurch gestört werden, daß sich der Exzenter (28) in der aktiven Stellung befindet, wenn die Stange (3-4) sich im nicht niedergedrückten Zustand befindet, weil dann der Exzenter (28) durch die Druckstange (4) entlang der Achse (29) unter Zusammendrückung der Feder (21) verschoben wird.

Bei Ausführungsformen mit einem aufgesetzten Schloß, bei der die Stange (3-4) einen eigenen Verschlußmechanismus aufweist, der auf die Tür (1) aufgesetzt ist, ist vorgesehen, daß die zweite Kappe (27) durch diesen Mechanismus des aufzusetzenden Schlosses ersetzt ist.

## Patentansprüche

1. Niederdrückbare Antipanik-Stange für Nottüren von Antipanik-Stangen (3-4), die über die Breite einer Nottür (1) installiert werden und die durch eine stationäre Halbstange oder einen Träger (3) mit U-förmigem Querschnitt, der auf der Innenseite der Tür (1) befestigbar ist, und durch eine aktive bewegliche Halbstange oder eine Druckstange (4) gebildet sind, die ebenfalls einen U-förmigen Querschnitt aufweist und senkrecht zu der Tür (1) bewegbar ist, wobei die Druckstange gegenüberliegend zu dem Träger (3) und zwischen den Seitenwänden dieses U-förmigen Trägers (3) ausgerichtet befestigt ist, wobei der Träger (3) und die Druckstange (4) beweglich über eine Anzahl von Winkelhebeln (5-6) miteinander verbunden sind, die beim Übergang zwischen den nicht niedergedrückten und niedergedrückten Positionen der Stange (3-4) die Längsbewegung einer Zustange (7) hervorrufen, die ihrerseits die Öffnung eines zugehörigen Einsteck- oder Anbauschlosses (2) bewirkt, das einen oder mehrere Verschlußriegel gegenüber dem Schließblech der Nottür (1) aufweist,
dadurch gekennzeichnet, daß an dem von dem Schließblech der Tür (1) am weitesten entfernten Ende der Stange (3-4) eine erste Abschlußkappe (8) vorgesehen ist, die in ausgerichteter Weise die Seitenwände und die Stirnseite eines Endabschnittes der Stange (3-4) umschließt, wobei diese erste Kappe (8) lösbar an einer Platte (9) befestigt ist, die seitlich zwischen den Seitenwänden des Trägers (3) geführt ist, daß die Platte (9) auf dem Boden dieses Trägers (3) gleiten kann, wobei diese verschiebbare Platte (9) eine längsverlaufende Nut (10) aufweist, durch die hindurch eine Befestigungsschraube (11) hindurchläuft, die in diejenige Bohrung einer Vielzahl von in dem Boden des Trägers (3) ausgebildeten Bohrungen (12) eingeschraubt ist, die dem Ende der Stange (3-4) am nächsten liegt, daß die genannten Bohrungen (12) in Längsrichtung voneinander mit einem Abstand angeordnet sind, der vorzugsweise gleich der wirksamen Länge der Nut (10) der verschiebbaren Platte (9) ist, wobei die Bohrungen in einem Endabschnitt der Stange (3-4) ausgebildet sind, der frei von irgendwelchen anderen Mechanismen ist, daß jeder derartigen Bohrung (12) ein Paar von seitlichen längsverlaufenden Schiebeschlitzen (13) zugeordnet ist, wobei diejenigen zwei Schlitze (13), die der am weitesten außenliegenden der genannten Bohrungen (12) zugeordnet sind, an der abgeschnittenen Kante des Trägers (3) geöffnet sind und in Längsrichtung mit ersten Öffnungen (14) ausrichtbar sind, die in der verschiebbaren Platte (9) für erste Befestigungsschrauben (15) des Trägers (3) an der Tür (1) ausgebildet sind, und daß die erste Kappe (8) eine maximale Länge der Abdeckung der Stange (3-4) ergeben kann, die größer als die effektive Länge der Nut (10) der verschiebbaren Platte (9) ist.

2. Niederdrückbare Antipanik-Stange für Nottüren gemäß dem vorhergehenden Anspruch,
dadurch gekennzeichnet, daß eine zweite Kappe (27) vorgesehen ist, die in lösbarer Weise an dem Ende der Stange (3-4) eingebaut ist, das der ersten Kappe (8) gegenüberliegt, daß die genannten ersten (8) und zweiten (27) Kappen auf ihrer Innenseite Rippen (34, 35) aufweisen, die sich senkrecht zu der Tür (1) erstrecken und gegenüberliegend zueinander auf jeder Seitenwand der Kappen (8, 27) und in einem Bereich dieser Seitenwände angeordnet sind, der einen größeren oder kleineren Teil des jeweiligen Endes der Druckstange (4) überdeckt, wenn sich diese in ihrer nicht niedergedrückten Stellung befindet und die erste Kappe (8) eine beliebige Längsposition gegenüber der Stange (3-4) einnimmt, daß die genannten Rippen (34, 35) Stirnflächen (34a, 35a) parallel zu den Seitenwänden der Druckstange aufweisen, wobei diese Stirnflächen (34a oder 35a) einer jeweiligen der genannten Kappen (8 oder 27) einander mit einem Abstand gegenüberliegen, der mit Spiel an die Außenbreite angeepaßt ist, die von den Seitenwänden der Druckstange (4) umschlossen ist, daß den Stirnflächen (34a, 35a) Abschrägungen (34b, 35b) vorangehen, die mit ihrem Ende in dem Bereich mit den jeweiligen der Stirnflächen (34a, 35a) liegen, wobei diese beiden gegenüberliegenden Abschrägungen (34b, 35b) einer jeweiligen Kappe (8, 27) an ihrem Anfang einen Durchlaßbereich bilden, der die Außenbreite der Druckstange (4) übersteigt.

3. Niederdrückbare Antipanik-Stange für Nottüren gemäß Anspruch 1,
dadurch gekennzeichnet, daß der Träger (3) eine Stufe (16) für einen Abstand gegenüber der Ebene der Tür (1) in demjenigen Ende der Stange (3-4) aufweist, das dem Schließblech am nächsten gelegen ist, wobei gemäß der Erfindung eine Zusatzplatte (17) vorgesehen ist, die mit dem Außenumriß des Trägers (3) bündig ist und die eine Dicke entsprechend der von der Abstufung (16) freigelassenen Höhe aufweist, daß die Zusatzplatte (17) zweite (18) und dritte (19) Öffnungen und eine Mittelöffnung (20) aufweist, daß die zweiten Öffnungen (18) für zweite Schrauben (32) zur Befestigung der Zusatzplatte an dem Träger (3) vorgesehen sind, daß die dritten Öffnungen (19) für dritte Schrauben (33) zur Befestigung der aus dem Träger (3) und der Zusatzplatte (17) bestehenden Einheit an der Tür (1) vorgesehen sind, und daß die Mittelöffnung (20) für den Durchgang des Vierkantes (21) dient, der die Nuß im Fall der Anwendung der Stange (3-4) auf die Betätigung eines Einsteckschlosses (1) betätigt.

4. Niederdrückbare Antipanik-Stange für Nottüren gemäß Anspruch 1,
dadurch gekennzeichnet, daß die Winkelhebel (5, 6) ein erstes Gelenk (5a) des ersten Schenkels (5) aufweisen, das in einer Flanschplatte (36) ausgebildet ist, die vierte Öffnungen (37) zur Anordnung von vierten Schrauben (38) zur lösbaren Befestigung an der Druckstange selbst aufweist, und daß diese Befestigungsschrauben (38) im nicht niedergedrückten Zustand der Stange (3-4) über vierte Öffnungen (39) zugänglich sind, die im Boden des U-förmigen Trägers (3) ausgebildet sind.

5. Niederdrückbare Antipanik-Stange für Nottüren gemäß Anspruch 1,
dadurch gekennzeichnet, daß die Zugstange (7) einen Endteil (7a) mit vorzugsweise geneigter ebener Form aufweist, und daß bei der durch das Niederdrücken der Druckstange (4) hervorgerufenen Längsverschiebung dieser Endteil (7a) einen elektrischen Mikroschalter oder "Mikro" (22) betätigen kann.

6. Niederdrückbare Antipanik-Stange für Nottüren gemäß Anspruch 1,
dadurch gekennzeichnet, daß die genannten Winkelhebel (5-6) durch erste (5) und zweite (6) Schenkel gebildet sind, von denen der erste Schenkel (5) ein erstes Gelenk (5a), das an der Druckstange (4) befestigt ist, und ein zweites Gelenk (5b) aufweist, das entlang eines Kanals (23) verschiebbar ist, daß der zweite Schenkel (26) erste (6a) und zweite (6b) Gelenke aufweist, die an dem ersten Schenkel (5) bzw. an dem Träger (3) befestigt sind, und daß gemäß der Erfindung der Kanal (23) sich in Längsrichtung mit einer leicht ansteigenden Schräge zwischen den Positionen des zweiten Gelenkes (5b) des ersten Schenkels (5) erstreckt, die den nicht niedergedrückten und niedergedrückten Stellungen der Stange (3-4) entsprechen.

7. Niederdrückbare Antipanik-Stange für Nottüren gemäß Anspruch 1,
dadurch gekennzeichnet, daß die Betätigung des Schlosses (2) durch die genannte Zustange (7) über eine verschiebbare Platte (24) erfolgt, in der ein längsverlaufender Schiebeschlitz (25) vorhanden ist, der in geeigneter Weise durch einen Stift (25) durchquert wird, der am Boden des Trägers (3) befestigt ist.

8. Niederdrückbare Antipanik-Stange für Nottüren gemäß Anspruch 1,
dadurch gekennzeichnet, daß in der Kappe (27) ein Exzenter (28) vorgesehen ist, der mit einer Drehachse (29) verkeilt ist, die senkrecht auf die Tür (1) gerichtet ist und die auf der Stirnfläche der zweiten Kappe (27) einen Drehbetätigungskopf (30) aufweist, daß der Exzenter (28) zwischen einer unwirksamen Stellung im Inneren der zweiten Kappe (27) und einer ausgefahrenen Position drehbar ist, in der er in der Bewegungsbahn beim Niederdrücken der genannten Druckstange (4) und an einer Stelle dieser Bewegungsbahn liegt, die gerade jenseits der niedergedrückten Stellung der Druckstange (4) liegt, in der das Öffnen des Schlosses (2) erfolgt ist, und daß der Exzenter (28) schwimmend mit Hilfe einer Feder (31) befestigt ist, die auf der Achse (29) zwischen dem genannten Exzenter (28) selbst und dem Ende der Achse (29) liegt, die dem Betätigungskopf (30) gegenüberliegt.

9. Niederdrückbare Antipanik-Stange für Nottüren gemäß Anspruch 1,
dadurch gekennzeichnet, daß bei der Ausführung, bei der die Stange (3-4) selbst einen Verschlußmechanismus aufweist, der auf die Tür (1) aufgesetzt ist, die zweite Kappe (27) durch einen Aufsetzschloßmechanismus ersetzt ist.

## Claims

1. Push-down anti-panic rod for emergency doors of anti-panic rods (3-4), which are installed over the width of an emergency door (1) and formed by a stationary half-rod or carrier (3) of U-shaped cross-section which is secured to the inside of the door (1), and by an active moveable half-rod or pushrod (4), which also has a U-shaped cross-section and can be moved vertical to the door (1), whereby the pushrod is secured opposite to the carrier (3) and aligned between the sidewalls of this U-shaped carrier (3), whereby the carrier (3) and the pushrod (4) are moveably connected together through a number of bell-crank levers (5-6), which in the transition between the not pushed-down and pushed-down positions of the rod (3-4) cause a longitudinal movement of a pullrod (7), which in turn causes the opening of an associated inset or surface-mounted lock (2) which has one or more locking latches opposite the striking plate of the emergency door (1), characterized in that at the end of the rod (3-4) furthest from the striking plate of the door (1) a first end cap (8) is provided which in an aligned manner encloses the sidewalls and front face of one end section ofthe rod (3-4), whereby this first cap (8) is detachably secured to a plate (9) which is laterally guided between the sidewalls of the carrier (3), that the plate (9) can slide on the base of this carrier (3), whereby this sliding plate (9) has a longitudinal groove (10) through which a securing screw (11) passes, which is screwed into that hole of a number of holes (12) formed in the base of the carrier (3) which is nearest to the end ofthe rod (3-4), that the named holes (12) are arranged in a longitudinal direction from each other at a spacing which is preferably equal to the effective length of the groove (10) of the sliding plate (9), whereby the holes are formed in an end section of the rod (3-4) which is free from any other mechanisms, that each of the holes (12) of this kind is assigned a pair of side, longitudinal slots (13), whereby those two slots (13) which are assigned to the furthest outermost of the named holes (12) are open at the cut-away edge of the carrier (3) and can be aligned in the longitudinal direction with the first openings (14) which are formed in the sliding plate (9) for the first securing screws (15) of the carrier (3) to the door (1), and that the first cap (8) can provide a maximum length of covering of the rod (3-4) which is greater than the effective length ofthe groove (10) of the sliding plate (9).

2. Push-down anti-panic rod for emergency doors in accordance with the previous claim, characterized in that a second cap (27) is provided which is fitted on the end ofthe rod (3-4) in a detachable manner, that the first cap (8) is opposite, that the named first (8) and second (27) caps have ribs (34, 35) on the insides which run vertical to the door (1) and are opposite each other on each sidewall of the caps (8, 27) and are arranged in an area ofthese sidewalls which covers a larger or small part ofthe particular end of the pushrod (4) when this is not in its pushed-down position and the first cap (8) can take up any longitudinal position with respect to the rod (3-4), that the named ribs (34, 35) have front faces (34a, 35a) parallel to the sidewalls ofthe pushrod, whereby these front faces (34a or 35a) of either ofthe named caps (8 or 27) are opposite each other at a distance from each other which is matched to the clearance at the external width, which is enclosed by the sidewalls ofthe pushrod (4), that the end faces (34a, 35a) are preceded by bevels (34b, 35b) the ends of which lie in the area with the particular end faces (34a, 35a), whereby both these opposing bevels (34b, 35b) of a particular cap (8, 27) form a passage area at their start which exceeds the external width of the pushrod (4).

3. Push-down anti-panic rod for emergency doors in accordance with Claim 1, characterized in that the carrier (3) has a step (16) to provide a clearance with respect to the plane of the door (1) in that end of the rod (3-4) which is nearest to the striking plate, whereby in accordance with the invention an additional plate (17) is provided which is flush with the outer contour of the carrier (3) and has a thickness corresponding to the height left clear by the step (16), that the additional plate (17) has second (18) and third (19) openings and a center opening (20), that the second openings (18) are provided for two screws (32) to secure the additional plate to the carrier (3), that the third openings (19) are provided for third screws (33) to secure the unit consisting of the carrier (3) and additional plate (17) to the door (1) and that the center opening (20) serves as a passage for the passage of the square (21), which actuates the sprocket in the event of the rod (3-4) being applied to operate an inset lock (1).

4. Push-down anti-panic rod for emergency doors in accordance with Claim 1, characterized in that the bell-crank levers (5, 6) have a first joint (Sa) of the first leg (5) which is formed in a flange plate (36) which has fourth openings (37) for the arrangement of fourth screws (3 8) for a separable attachment to the pushrod itself and that these attaching screws (38), when the rod (3-4) is not pushed down, are accessible through fourth openings (39) which are formed in the base of the U-shaped carrier (3).

5. Push-down anti-panic rod for emergency doors in accordance with Claim 1, characterized in that the pullrod (7) has an end part (7a) preferably with an inclined plane shape and that the longitudinal displacement of this end part (7a) caused by pushing down the pushrod (4) can operate an electrical microswitch or "micro" (22).

6. Push-down anti-panic rod for emergency doors in accordance with Claim 1, characterized in that the named bell-crank levers (5-6) are formed by first (5) and second (6) legs of which the first leg (5) has a first joint (5a) which is secured to the pushrod (4), and a second joint (5b) which can slide along a channel (23), that the second leg (26) has first (6a) and second (6b) joints which are secured to the first leg (5) or to the carrier (3), and that in accordance with the invention the channel (23) extends in a longitudinal direction with a slightly rising slope between the positions ofthe second joint (5b) of the first leg (5), corresponding to the positions of the rod (3-4) when it is not pushed down and when it is pushed down.

7. Push-down anti-panic rod for emergency doors in accordance with Claim 1, characterized in that the actuation of lock (2) by the named pullrod (7) takes place through a sliding plate (24) in which there is a longitudinal slide slot (25), which is traversed in a suitable manner by a pin (25), which is secured to the base ofthe carrier (3).

8. Push-down anti-panic rod for emergency doors in accordance with Claim 1, characterized in that in the cap (27) a cam (28) is provided which is wedged to a hinge pin (29) which is aligned vertically relative to the door (1) and which on the end face of the second cap (27) has a rotary actuating knob (30), that the cam (28) can be rotated between an ineffective position in the inside of the second cap (27) and an extended position in which it lies in the movement path when the named pushrod (4) is pushed down and lies at a position in this movement path which is just the other side of the pushed-down position of pushrod (4) at which the opening ofthe lock (2) takes place, and that the cam (28) is secured in a floating manner with the aid of a spring (31) which is itself mounted on the pin (29) between the named cam (28) and that end of the pin (29) which lies opposite the actuating knob (30).

9. Push-down anti-panic rod for emergency doors in accordance with Claim 1, characterized in that for the type where the rod (3-4) itself has a locking mechanism which is placed on the door (1), the second cap (27) is replaced by a surface-mounted locking mechanism.

## Revendications

1. Barre anti-panique enfonçable pour portes de secours, du type des barres anti-panique (3 - 4) qui sont installées sur la largeur d'une porte de secours (1) et sont formées par une demi-barre stationnaire ou support (3) à section en forme de U, susceptible d'être fixé sur la face intérieure de la porte (1), et par une demi-barre mobile active ou barre de pression (4) présentant également une section en forme de U et mobile perpendiculairement à la porte (1), ladite barre de pression étant fixée à l'opposé du support (3) et orientée entre les parois latérales de ce support en forme de U (3), le support (3) et la barre de pression (4) étant reliés l'un à l'autre de façon mobile par l'intermédiaire d'un certain nombre de leviers en équerre (5 - 6) qui provoquent, lors du passage entre une position non enfoncée et une position enfoncée des barres (3 - 4), le déplacement longitudinal d'une barre de traction (7) qui effectue à son tour l'ouverture d'une serrure en applique ou encastrée (2) associée, ladite serrure comportant un ou plusieurs verrous de fermeture en vis-à-vis de la tôle de fermeture de la porte de secours (1),
caractérisée en ce qu'à l'extrémité des barres (3 - 4) la plus éloignée de la tôle de fermeture de la porte (4), il est prévu un premier capuchon de fermeture (8) qui, dans la position alignée, enferme les parois latérales et la paroi frontale d'un tronçon terminal des barres (3 - 4), ledit premier capuchon (8) étant fixé de façon détachable sur une plaque (9) guidée latéralement entre les parois latérales du support (3), en ce que la plaque (9) est capable de coulisser sur le fond de ce support (3), et ladite plaque coulissante (9) comporte une gorge longitudinale (10) traversée par une vis de fixation (11) fixée dans celui des perçages, parmi une pluralité de perçages (12) réalisés dans le fond du support (3), qui est le plus rapproché de l'extrémité des barres (3 - 4), en ce que les perçages précités (12) sont agencés les uns des autres en direction longitudinale à une distance qui est de préférence égale à la longueur active de la gorge (10) de la plaque coulissante (9), lesdits perçages étant réalisés dans un tronçon terminal des barres (3 - 4) qui est exempt de quelconques autres mécanismes, en ce qu'à chacun de ces perçages (12) est associée une paire de fentes de coulissement latérales (13) qui s'étendent dans le sens longitudinal, et parmi lesdites fentes de coulissement latérales, les deux fentes (13) qui sont associées à ceux des perçages (12) qui sont situés le plus vers l'extérieur sont ouvertes au niveau du bord entaillé du support (3) et susceptibles d'être alignées en direction longitudinale avec des premières ouvertures (14) qui sont ménagées dans la plaque coulissante (9) pour des premières vis de fixation (15) du support (3) sur la porte (3), et en ce que le premier capuchon (8) est capable de produire une longueur maximum du recouvrement des barres (3 - 4) qui est supérieure à la longueur effective de la gorge (10) de la plaque coulissante (9).

2. Barre anti-panique enfonçable pour portes de secours selon la revendication précédente, caractérisée en ce qu'il est prévu un deuxième capuchon (27) monté de façon détachable à l'extrémité des barres (3 - 4) opposée au premier capuchon (8), en ce que ledit premier (8) et ledit deuxième (27) capuchon présentent sur leurs faces intérieures des nervures (34, 35) qui s'étendent perpendiculairement à la porte (1) et sont agencées de façon opposée les unes aux autres sur chaque paroi latérale des capuchons (8, 27), et dans une région de ces parois latérales qui recouvrent une partie plus importante ou plus faible de l'extrémité respective de la barre de pression (4) lorsque celle-ci se trouve dans sa position non enfoncée, et le premier capuchon (8) occupe vis-à-vis des barres (3 - 4) une position longitudinale quelconque, en ce que les nervures précitées (34, 35) présentent des surfaces frontales (34a, 35a) parallèles aux parois latérales de la barre de pression, lesdites surfaces frontales (34a ou 35a) étant situées chacune par rapport à un capuchon respectif (8 ou 27) à une distance adaptée avec jeu à la largeur extérieure qui est enfermée par les parois latérales de la barre de pression (4), en ce que les surfaces frontales (34a, 35a) sont précédées par des chanfreins (34b, 35b), lesquels sont situés avec leurs extrémités dans la région présentant la surface frontale respective (34a, 35a), et les deux chanfreins opposés (34b, 35b) d'un capuchon respectif (8, 27) formant à leurs périphéries une région de passage qui dépasse la largeur extérieure de la barre de pression (4).

3. Barre anti-panique enfonçable pour portes de secours, selon la revendication 1, caractérisée en ce que le support (1) présente un gradin (16) pour ménager une distance vis-à-vis du plan de la porte (1) à celle des extrémités des barres (3 - 4) qui se trouve la plus proche de la tôle de fermeture, et en ce qu'il est prévu une plaque additionnelle (17) qui affleure à la périphérie extérieure du support (3), et possède une épaisseur correspondant à la hauteur dégagée par le gradin (16), en ce que la plaque additionnelle (17) présente des deuxièmes (18) et des troisièmes (19) ouvertures et une ouverture centrale (20), en ce que les deuxièmes ouvertures (18) sont prévues pour des deuxièmes vis (32) pour la fixation de la plaque additionnelle sur le support (3), en ce que les troisièmes ouvertures (19) sont prévues pour des troisièmes vis (33) destinées à la fixation sur la porte (1) de l'unité constituée par le support (3) et de par la plaque additionnelle (17), et en ce que l'ouverture centrale (20) sert au passage de la tige carrée (21) qui actionne la serrure dans le cas de l'utilisation des barres (3 - 4) pour l'actionnement d'une serrure encastrée (1).

4. Barre anti-panique enfonçable pour portes de secours, selon la revendication 1, caractérisée en ce que les leviers en équerre (5, 6) présentent une première articulation (5a) du premier bras (5), ladite articulation étant réalisée dans une plaque de bride (36) qui présente des quatrièmes ouvertures (37) pour l'agencement de quatrièmes vis (38) en vue de la fixation détachable sur la barre de pression elle-même, et en ce que lesdites vis de fixation (38) sont accessibles, dans l'état non enfoncé des barres (3 - 4) par l'intermédiaire de quatrièmes ouvertures (39) ménagées dans le fond du support en forme de U (3).

5. Barre anti-panique enfonçable pour portes de secours, selon la revendication 1, caractérisée en ce que la barre de traction (7) présente une partie terminale (7a) avec de préférence une forme plane inclinée, et en ce que lors du coulissement longitudinal provoqué par l'enfoncement de la barre de pression (4), cette partie terminale (7a) est susceptible d'actionner un microrupteur électrique (22).

6. Barre anti-panique enfonçable pour portes de secours, selon la revendication 1, caractérisée en ce que lesdits leviers en équerre (5 - 6) sont constitués par un premier (5) et par un deuxième (6) bras, parmi lesquels le premier bras (5) comporte une première articulation (5a) fixée à la barre de pression (4), et une deuxième articulation (5b) susceptible de coulisser le long d'un canal (23), en ce que le deuxième bras (26) comporte une première (6a) et une deuxième (6b) articulation lesquelles sont fixées au premier bras (5), ou respectivement au support (3), et en ce que ledit canal (23) s'étend en direction longitudinale avec une légère pente montante entre les positions de la deuxième articulation (5b) du premier bras (5) qui correspondent à la position non enfoncée et à la position enfoncée des barres (3 - 4).

7. Barre anti-panique enfonçable pour portes de secours, selon la revendication 1, caractérisée en ce que l'actionnement de la serrure (2) par ladite barre de traction (7) se produit par l'intermédiaire d'une plaque coulissante (24) prévue dans une fente de coulissement longitudinale (25), laquelle est traversée de façon appropriée par une tige (25) fixée au fond du support (3).

8. Barre anti-panique enfonçable pour portes de secours, selon la revendication 1, caractérisée en ce qu'il est prévu dans le capuchon (27) un excentrique (28) calé sur un axe de rotation (29) qui est dirigé perpendiculairement sur la porte (1) et présente un bouton d'actionnement de rotation (30) sur la face frontale du deuxième capuchon (27), en ce que l'excentrique (28) est susceptible de tourner entre une position non active à l'intérieur du deuxième capuchon (27) et une position déployée dans laquelle se trouve dans le trajet de déplacement lors de l'enfoncement de la barre de pression (4), et à un emplacement de ce trajet de déplacement qui se trouve juste au-delà de la position enfoncée de la barre de pression (4) dans laquelle se produit l'ouverture de la serrure (2), et en ce que l'excentrique (28) est fixé en flottement à l'aide d'un ressort (31) disposé sur l'axe (29) entre ledit excentrique (28) lui-même et l'extrémité de l'axe (29) opposée au bouton d'actionnement (30).

9. Barre anti-panique enfonçable pour portes de secours, selon la revendication 1, caractérisée en ce que dans le mode de réalisation dans lequel les barres (3 - 4) elles-mêmes comportent un mécanisme de fermeture appliqué sur la porte (1), le deuxième capuchon (27) est remplacé par un mécanisme à serrure en applique.
